# EUROPÄISCHE PATENTSCHRIFT

(11) **EP 1 202 011 B1**
(45) Veröffentlichungstag und Bekanntmachung des Hinweises auf die Patenterteilung: **25.05.2005**
(21) Anmeldenummer: 01124529.7
(22) Anmeldetag: 12.10.2001
(51) Int. Cl.: F25D 25/02, A47B 96/02

(54) **Kühlschrank und Tragböden hierfür**
Refrigerator and support shelves therefor
Réfrigérateur et tablettes porteuses correspondantes

(30) Priorität: 26.10.2000 DE 20018350 U
(43) Veröffentlichungstag der Anmeldung: 02.05.2002
(73) Patentinhaber: Liebherr-Hausgeräte Ochsenhausen GmbH, 88416 Ochsenhausen (DE)
(72) Erfinder: Blersch Dietmar, 88299 Leutkirch/Reichenhofen (DE); Hecht Josef, 88416 Erlenmoos (DE); Lätzsch Eva, 87700 Memmingen (DE)
(74) Vertreter: Gossel, Hans K., Dipl.-Ing.

(56) Entgegenhaltungen:
- DE-A- 19 916 621
- DE-U- 9 111 140
- US-A- 2 741 525
- US-A- 5 243 736
- US-A- 5 788 094
- US-A- 5 813 741

## Beschreibung

Die vorliegende Erfindung betrifft ein Kühlgerät mit einem Tragboden und einer Tragboden halterung, wobei der Tragboden einen ebenen Plattenkorpus und einen daran befestigten Anschlag zur Sicherung des Tragbodens gegen Herausrutschen aus einer Tragbodenhalterung des Kühlgerätes aufweist. Ein Kühlgerät gemäß dem Oberbegriff von Anspruch 1 ist z.B. aus der US 5 788 094 bekannt.

Als Tragböden für Kühlschränke sind Glasplatten bekannt, die an ihren hinteren und vorderen Kanten mit Kunststoffspritzguß-Halteleisten eingefaßt sind. Die Halteleisten können dabei die Glasplatten an ihrem vorderen Ende in den Eckbereichen soweit umschließen, daß jeweils ein Anschlag angebracht werden kann, der in entsprechende Ausnehmungen in der Kühlschrankinnenwand eingreifen kann, um zu verhindern, daß der Tragboden unbeabsichtigt aus der Tragbodenhalterung herausrutscht.

Derartige Kühlgeräte bzw. Tragböden sind jedoch in verschiedener Hinsicht verbesserungsfähig. Zum einen wäre es wünschenswert, solche Tragböden hinsichtlich ihrer Belastbarkeit zur verbessern. Zum anderen hat sich gezeigt, daß derartige Glasplatten mit Kunststoffspritzguß-Halteleisten beim Aufliegen auf der kühlschrankseitigen Tragbodenhalterung Knackgeräusche verursachen. Es wurden deshalb bereits zusätzliche Gleitkufen an den Auflageflächen zum Innenbehälter des Kühlgeräts vorgeschlagen, die jedoch selbst wiederum Nachteile bewirken.

Der vorliegenden Erfindung liegt daher die Aufgabe zugrunde, ein verbessertes Kühlgerät bzw. einen verbesserten Tragboden der eingangs genannten Art zu schaffen, die Nachteile des Standes der Technik vermeiden und letzteren in vorteilhafter Weise weiterbilden. Insbesondere soll eine verbesserte Sicherung der Tragböden im Kühlgerät erreicht werden.

Zur Lösung dieser Aufgabe schlägt die Erfindung ein Kühlgerät gemäß Patentanspruch 1 vor.

Der Anschlag ist also separat und beabstandet von dem Kantenprofil an der Vorderseite der Tragplatte ausgebildet. Durch die Trennung des Anschlags vom vorderen Kantenprofil können beide jeweils auf die ihnen eigene Funktion abgestimmt werden. Der Anschlag kann unabhängig vom vorderen Kantenprofil beliebig positioniert werden und für jede Einbausituation verwendet werden. Die Trennung des Anschlags von dem vorderen Kantenprofil ermöglicht es auch, letzteres unabhängig von der Anschlagfunktion zu gestalten. Insbesondere kann als Kantenprofil ein Metallprofil verwendet werden. Der Anschlag braucht nicht an das Kantenprofil angeformt zu sein.

Als Anschlag ist vorzugsweise ein Elastikpuffer vorgesehen, der den Tragboden gegen Herausrutschen aus der entsprechenden Tragbodenhalterung des Kühlgerätes sichert. Ein solcher elastischer Pufferkörper verhindert eine Beschädigung der Tragbodenhalterung, die in der Regel in Form von Auflagerippen an der Innenbehälterwandung des Kühlgerätes ausgebildet ist.

In Weiterbildung der Erfindung ist der Anschlag außerhalb des Auflagebereichs des Tragbodens angeordnet. Der Tragboden liegt nicht mit dem Anschlag auf der kühlgeräteseitigen Tragbodenhalterung auf, so daß die unerwünschten Knackgeräusche vermieden werden können. Es ist vorgesehen, daß es unmittelbar der Plattenkorpus des Tragbodens ist, der auf der kühlgeräteseitigen Tragbodenhalterung aufliegt. Der Plattenkorpus besteht aus Glas, wodurch eine Geräuschentwicklung beim Aufliegen auf der Tragbodenhalterung gänzlich vermieden ist. Die Materialpaarung Glas und Polystyrol, aus dem in der Regel die Behälterinnenwandung besteht, ist hinsichtlich der Geräuschentwicklung unproblematisch.

Zudem wird durch das unmittelbare Aufliegen des Plattenkorpus auf der Tragbodenhalterung auf den Tragboden einwirkendes Gewicht durch die gelagerten Lebensmittel direkt übertragen, wodurch die Belastbarkeit des Tragbodens beträchtlich erhöht wird.

In Weiterbildung der Erfindung umfaßt der Tragboden zwei Elastikpuffer, die auf gegenüberliegenden Seiten der Glasplatte angeordnet sind. Grundsätzlich kann der Anschlag mit einem eigens dafür vorgesehenen Vorsprung an der Behälterinnenseite zusammenwirken, um die Tragplatte zu halten. Vorzugsweise jedoch ist der Anschlag derart ausgebildet, daß er mit der Tragbodenhalterung des Kühlgerätes zusammenwirkt. Im eingebauten Zustand des Tragbodens steht der Anschlag an der Auflage an, auf der der Tragboden aufliegt. Zweckmäßigerweise hat die Tragbodenhalterung eine Aussparung, in die der Anschlag des Tragbodens eingreift.

Die Tragbodenhalterung besitzt an den Innenwänden des Kühlgerätes vorspringende Auflagerippen, von denen zumindest eine eine Unterbrechung für den Anschlag besitzt.

Der Anschlag kann verschiedene Formen und Geometrien besitzen. Gemäß einer vorteilhaften Ausführung der Erfindung ist er als knopfförmiger Vorsprung insbesondere auf der Unterseite des Tragbodens vorgesehen. Der Elastikpuffer kann aus Gummi bzw. einem gummielastischen Kunststoff bestehen. Er kann auch aus einem anderen geeigneten elastischen Kunststoff bestehen.

Der Anschlag ist vom Plattenkorpus separat ausgebildet und mit diesem fest verbunden. Die Verbindung zwischen dem Anschlag und dem Plattenkorpus ist stoffschlüssig ausgebildet, insbesondere kann der Anschlag mit dem Plattenkorpus verklebt sein.

Um eine optisch unauffällige, neutrale Lösung zu schaffen, ist der Anschlag vorzugsweise an den Tragbodenkorpus angepaßt. Der Anschlag kann transparent ausgebildet sein.

Im Gegensatz zu herkömmlichen Lösungen mit Kunststoffspritzguß-Halteleisten, ist der Anschlag separat und beabstandet von einer Profilleiste ausgebildet, die eine Kante des Tragbodenkorpus einfaßt. Insbesondere können die Anschläge in der Nähe der Vorderkante des Tragbodens, d.h. der Kante, die einer Klappe bzw. einer Tür des Kühlgerätes zugewandt ist, angeordnet sein. Hierdurch kann durch einfaches Anheben der Vorderkante des jeweiligen Tragbodens der Anschlag entriegelt und der jeweilige Tragboden herausgenommen werden.

Um die bei Glasböden mit herkömmlichen Tragleisten bekannten Nachteile zu vermeiden, ist nach einem weiteren Aspekt der vorliegenden Erfindung als kanteneinfassende Profilleiste eine Metalleiste vorgesehen, die zwei eine Tragplattenkante übergreifende Schenkel besitzt, deren freie Enden zurückgeschlagen sind und parallele Stützschenkel bilden, die auf gegenüberliegenden Oberflächen des Tragbodens aufliegen. Die Profilleiste besitzt also ein insgesamt c-förmiges Profil mit nach innen, d.h. zur konkaven Seite hin zurückgeschlagenen Schenkelenden. Hierdurch werden unabhängig von der Ausbildung des Anschlags beträchtliche Vorteile erreicht. Die Ausbildung der Profilleiste aus Metall bewirkt einen besonders stabilen Schutz der Tragbodenkante gegen Stöße. Zum anderen bewirken die umgeschlagenen Stützschenkel eine doppelte Federung der Profilleiste auf kleinstem Raum. Zum einen können die übergreifenden Schenkel auseinander und zusammen federn, zum anderen können die Stützschenkel relativ zu den übergreifenden, äußeren Schenkeln federn. Schließlich wird eine beträchtliche Vereinfachung der Tragbodenherstellung bzw. -montage erreicht.

In vorteilhafter Weise klemmen die Stützschenkel elastisch die gegenüberliegenden Oberflächen des Tragbodens zwischen sich. Die Verbindung zwischen der Profilleiste und dem Tragbodenkorpus kann frei von Klebstoff ausgebildet sein und allein durch die Klemmung bewirkt werden. Hierdurch wird die Montage der Tragböden beträchtlich erleichtert.

Eine besonders vorteilhafte Ausführung der Erfindung besteht darin, daß die Profilleiste einen im Querschnitt bogenförmig, insbesondere kreisbogenförmig gekrümmten Leistenkorpus besitzt, an den die beiden zurückgeschlagenen Stützschenkel anschließen. Der nach außen vorstehenden Profilleistenkorpus ist frei von scharfen Kanten ausgebildet, an denen sich Benutzer des Kühlschranks stoßen oder Lebensmittel beim Ein- und Ausräumen beschädigt werden könnten.

Um die zuvor beschriebene direkte Auflage des Tragbodenkorpus auf der kühlgeräteseitigen Tragbodenhalterung zu erreichen, sind die Profilleisten außerhalb der Auflagebereiche des Tragbodens angeordnet. Sie können sich über die gesamte Kante bis in den Seitenbereich des Tragbodenkorpus erstrecken, mit dem dieser auf der Tragbodenhalterung aufliegt. Die Tragbodenhalterung hört jedoch zweckmäßigerweise vor Erreichen der entsprechenden Profilleiste auf bzw. steht der Tragbodenkorpus entsprechend über die Tragbodenhalterung über, so daß die Profilleiste nicht auf der Tragbodenhalterung aufliegt.

Die Profilleiste selbst ist vorzugsweise aus einem Stahlblech, insbesondere aus einem Edelstahlblech gefertigt.

Nachfolgend wird ein bevorzugtes Ausführungsbeispiele der Erfindung und zugehörige Zeichnungen näher erläutert. In den Zeichnungen zeigen:
- Fig. 1: eine perspektivische Ansicht eines in einen Kühlschrank eingesetzten Tragbodens nach einer bevorzugten Ausführung der Erfindung in einer ausschnittsweisen Darstellung, die das Aufliegen des Tragbodens an dessen vorderen Ende auf an der Seitenwandung des Innenbehälters des Kühlschranks ausgebildeten Tragrippen zeigt,
- Fig. 2: eine perspektivische Darstellung des Tragbodens aus Fig. 1, wobei der Tragboden in einer aus dem Kühlschrank herausgenommenen Stellung gezeigt ist,
- Fig. 3: eine Schnittansicht durch die mit einer Profilleiste eingefaßten Vorderkante des Tragbodens aus den vorhergehenden Figuren, und
- Fig. 4: eine perspektivische Ansicht ähnlich Fig. 1 eines eingesetzten Tragbodens nach einer weiteren Ausführung der Erfindung, bei der der Tragboden durch entsprechende Positionierung des Anschlags ein vorgegebenes Stück ausgezogen werden kann.

Der in den Figuren dargestellte Tragboden 1 besteht im wesentlichen aus einer ebenen Glasplatte 2, die den Tragbodenkorpus bildet. Zudem besitzt der Tragboden 1 zwei Profilleisten 3, die zum einen die vordere Kante der Glasplatte 2, d.h. deren der Kühlschranktür zugewandte Kante, sowie zum anderen die gegenüberliegende hintere Kante der Glasplatte 2 umfassen.

Wie Fig. 1 zeigt, besitzt der Kühlschrank als Tragbodenhalterung 4 von den Innenwänden des Kühlschrankinnenbehälters vorspringende Auflagerippen 5, auf denen der Tragboden 1 aufliegt. Auf den Auflagerippen 5 liegt dabei unmittelbar die Glasplatte 2 selbst auf. Die Auflagerippen 5 erstrecken sich nur in Bereichen, in denen die Glasplatte 2 nicht mit den Profilleisten 3 eingefaßt ist. Hierdurch kann eine beträchtliche Erhöhung der Belastbarkeit des Tragbodens 1 erreicht werden.

Um das unbeabsichtigte Herausrutschen des Tragbodens 1 zu verhindern, besitzt derselbe auf gegenüberliegenden Seiten der Glasplatte 2 zwei Elastikpuffer 6, von denen die Figuren 1 und 2 nur einen zeigen. Der Elastikpuffer 6 ist ein knopfförmiger Vorsprung mit kreisförmigem Umriß auf der Unterseite der Glasplatte 2 und liegt an deren äußeren Rand, mit dem die Glasplatte 2 auf der Tragbodenhalterung 4 aufliegt. Die Auflagerippen 5 sind im Bereich des Elastikpuffers 6 ausgespart, d.h. sie erstrecken sich nur in Bereichen, in denen der Elastikpuffer 6 nicht angeordnet ist, so daß nicht der Elastikpuffer, sondern die Glasplatte 2 selbst unmittelbar auf der Auflagerippe 5 aufliegt (vgl. Fig. 1). Die Elastikpuffer 6 wirken jedoch als Anschlag mit den Auflagerippen 5 zusammen. Sie sind derart an der Glasplatte 2 positioniert, daß sie bei eingeschobener Stellung des entsprechenden Tragbodens 1 an das der Kühlschranktür abgewandte Ende der entsprechenden Auflagerippe 5 anschließen, so daß sie bei Herausziehen des Tragbodens 1 unmittelbar an das entsprechende der Kühlschranktür abgewandte Ende der Auflagerippen 5 anstoßen. Um den Tragboden 1 herauszunehmen, muß die Glasplatte an ihrem vorderen Ende leicht angehoben werden, so daß die Elastikpuffer 6 über die Auflagerippen 5 hinweggehoben werden.

Gemäß einer anderen Ausführung der Erfindung kann der Anschlag an der Glasplatte 2 derart positioniert sein, daß er bei eingeschobener Stellung des entsprechenden Tragbodens 1 von dem der Kühlschranktür abgewandten Ende der entsprechenden Auflagrippe 5 beabstandet ist, so daß entsprechend dieser Beabstandung der Tragboden 1 ein Stück herausgezogen werden kann. Der Auszugsweg entspricht dabei der Beabstandung zwischen Anschlag und dem entsprechenden Ende der Auflagerippe 5, die bei gänzlich eingeschobener Stellung des Tragbodens vorhanden ist. Der Auszugsweg ermöglicht es in vorteilhafter Weise, den mit Lebensmitteln beladenen Tragboden 1 vorzuziehen, um die Lebensmittel besser entnehmen zu können. Der Auszugsweg ist in Figur 4 mit X gekennzeichnet.

Die senkrecht zur Glasplatte 2 vorspringende Höhe der Elastikpuffer 6 ist derart bemessen, daß die gesamte Dicke des Tragbodens im Bereich der Elastikpuffer 6, also die Summe der Dicke der Glasplatte 2 und der Höhe der Elastikpuffer 6, kleiner ist als der lichte Abstand zweier übereinanderliegender Auflagerippen 5.

Die kantenumfassende Profilleiste 3 besteht aus einem Edelstahlblech und ist in ihrem Querschnitt in Fig. 3 dargestellt. Sie besitzt einen im Querschnitt kreisbogenförmig gekrümmten Profilleistenkorpus 7, der mit seiner konkaven Innenseite über die entsprechende Kante der Glasplatte 2 geschoben ist. Er übergreift mit gegenüberliegenden Schenkeln 8 gegenüberliegende Seiten der Glasplatte 2. Die freien Enden der Schenkel 8 sind zur konkaven Innenseite der Profilleiste 3 zurückgeschlagen, so daß sie zueinander parallele Stützschenkel 9 bilden. Hierdurch werden zwei Federkinematiken erzielt. Zum einen können die Schenkel 8 zusammen mit den Stützschenkeln 9 auf und zu federn, wobei sich im wesentlichen der zentrale Mittelbereich der Profilleiste 3 verwindet. Zum anderen können die Stützschenkel 9 relativ zu den Schenkeln 8 federn.

Die Stützschenkel 9 klemmen die Glasplatte 2 zwischen sich ein und bewirken einen Klemmsitz der Profilleiste 3 auf der Glasplatte 2. Ein Verkleben der Profilleisten 3 kann hierdurch entfallen.

Der Krümmungsradius 10 des kreisbogenförmig gekrümmten Profilleistenkorpus 7 kann etwa drei Viertel bis fünf Viertel, vorzugsweise etwa vier Fünftel bis sechs Fünftel der Dicke der Glasplatte 2 betragen. Gemäß der bevorzugten gezeigten Ausführungsform entspricht der Krümmungsradius 10 des kreisbogenförmigen Profilleistenkorpus 7 der Dicke der Glasplatte 2.

Der kreisbogenförmige Profilleistenkorpus 7 erstreckt sich zumindest über eine Kreisbogenlänge von etwa π. Vorzugsweise erstreckt sich der kreisbogenförmige Profilleistenkorpus 7 über eine Kreisbogenlänge von etwa 1 ½ π.

Die zurückgeschlagenen Stützschenkel 9 erstrecken sich über eine geeignete Länge, um die gewünschten Klemmeigenschaften zu erreichen. Nach einer bevorzugten Ausführung der Erfindung erstrecken sich die freien Enden der Stützschenkel 9 zumindest bis auf Höhe des Krümmungsmittelpunktes 11 zurück. In Weiterbildung der Erfindung können sie leicht darüber hinausgehen, so daß die Auflagefläche der Stützschenkel 9 auf der Glasplatte 2 länger ist als die verbleibende Glasplattenfläche vom Ende der Stützschenkel 9 bis zu ihrer Kante. Grundsätzlich sind jedoch auch andere Geometrien der Profilleiste 3 möglich.

## Patentansprüche

1. Kühlgerät, insbesondere Kühlschrank, mit einem Tragboden und einer Tragbodenhalterung (4), wobei der Tragboden aus einem ebenen Tragbodenkorpus (2), mindestens einem daran befestigten Anschlag (6) zur Sicherung des Tragbodens gegen Herausrutschen aus einer Tragbodenhalterung (4) des Kühlgerätes, sowie einem Kantenprofil (3) an einer vorderen, einer Kühlgerätetür zugewandten Tragbodenkorpuskante besteht, wobei der Anschlag (6) separat und beabstandet von dem vorderen Kantenprofil (3) ausgebildet ist, und wobei die Tragbodenhalterung (4) aus Auflagerrippen (5) besteht,
**dadurch gekennzeichnet,**
**daß** der Tragbodenkorpus aus einer Glasplatte (2) besteht, daß die Glasplatte (2) unmittelbar auf den Auflagerippen (5) aufliegt und daß der mindestens eine Anschlag (6) mit der Glasplatte (2) stoffschlüssig verbunden, insbesondere verklebt ist

2. Kühlgerät nach dem vorhergehenden Anspruch, wobei der Anschlag als Elastikpuffer ausgebildet ist.

3. Kühlgerät nach einem der vorhergehenden Ansprüche, wobei der Anschlag (6) außerhalb der Auflagebereiche des Tragbodens, mit denen dieser auf der Tragbodenhalterung (4) des Kühlgerätes aufliegt, angeordnet ist.

4. Kühlgerät nach einem der vorhergehenden Ansprüche, wobei der Anschlag (6) derart ausgebildet ist, daß er mit der Tragbodenhalterung (4) des Kühlgerätes zusammenwirkt.

5. Kühlgerät nach dem Anspruch 2, wobei der Elastikpuffer (6) als knopfförmiger Vorsprung insbesondere auf der Unterseite des Tragbodens vorgesehen ist.

6. Kühlgerät nach dem Anspruch 2, wobei der Elastikpuffer (6) aus Gummi bzw. Kunststoff besteht.

7. Kühlgerät nach dem Anspruch 2, wobei der Elastikpuffer (6) transparent ausgebildet ist.

8. Kühlgerät nach einem der vorhergehenden Ansprüche, wobei das vordere Kantenprofil als kanteneinfassende Profilleiste (3) ausgebildet ist.

9. Kühlgerät nach dem vorhergehenden Anspruch, wobei als kanteneinfassende Profilleiste (3) eine Metallleiste vorgesehen ist, die zwei eine Tragbodenkante übergreifende Schenkel (8) besitzt, deren freie Enden zurückgeschlagen sind und parallele Stützschenkel (9) bilden, die auf gegenüberliegenden Oberflächen des Tragbodens aufliegen.

10. Kühlgerät nach dem vorhergehenden Anspruch, wobei die Stützschenkel (9) die gegenüberliegenden Oberflächen des Tragbodens zwischen sich elastisch klemmen.

11. Kühlgerät nach einem der beiden vorhergehenden Ansprüche, wobei die Profilleiste (3) einen bogenförmig, insbesondere kreisbogenförmig gekrümmten Leistenkorpus (7) besitzt, an den die Stützschenkel (9) anschließen.

12. Kühlgerät nach einem der vorhergehenden Ansprüche 8-11, wobei eine Stahlblech-, insbesondere Edelstahlblech-Profilleiste (3) vorgesehen ist.

13. Kühlgerät nach dem Anspruch 2, wobei mehrere, insbesondere zwei Elastikpuffer auf gegenüberliegenden Seiten des Tragbodenkorpus (2) vorgesehen sind.

14. Kühlgerät nach dem Anspruch 2, wobei die Tragbodenhalterung (4) eine Aussparung aufweist, in die der Elastikpuffer (6) des Tragbodens (1) eingreift.

15. Kühlgerät nach dem vorhergehenden Anspruch, wobei die als an den Innenwänden des Kühlgerätes vorgesehenen Auflagerippen (5) ausgebildete Tragbodenhalterung (4) zumindest eine Unterbrechung für den bzw. die Elastikpuffer (6) besitzt.

## Claims

1. Refrigerator, in particular a domestic refrigerator, having a shelf and a shelf support (4), the shelf comprising a flat shelf body (2), at least one stop (6) which is attached to the said shelf body in order to prevent the shelf from sliding off a shelf support (4) of the refrigerator, and an edge profile (3) on a front edge, which faces the refrigerator door, of the shelf body, wherein the stop (6) is formed separately and at a distance from the front edge profile (3), and wherein the shelf support (4) comprises bearing ribs (5),
**characterized**
**in that** the shelf body comprises a glass plate (2), in that the glass plate (2) rests directly on the bearing ribs (5), and in that the at least one stop (6) is cohesively connected, in particular adhesively bonded, to the glass plate (2).

2. Refrigerator according to the preceding claim, wherein the stop is in the form of an elastic buffer.

3. Refrigerator according to either of the preceding claims, wherein the stop (6) is arranged outside the bearing regions of the shelf, by means of which regions the said shelf rests on the shelf support (4) of the refrigerator.

4. Refrigerator according to one of the preceding claims, wherein the stop (6) is designed in such a way that it interacts with the shelf support (4) of the refrigerator.

5. Refrigerator according to Claim 2, wherein the elastic buffer (6) is provided in the form of a knob-like projection, in particular on the lower face of the shelf.

6. Refrigerator according to Claim 2, wherein the elastic buffer (6) is composed of rubber and/or plastic.

7. Refrigerator according to Claim 2, wherein the elastic buffer (6) is transparent.

8. Refrigerator according to one of the preceding claims, wherein the front edge profile is in the form of a profiled strip (3) which surrounds the edge.

9. Refrigerator according to the preceding claim, wherein a metal strip is provided as the profiled strip (3) which surrounds the edge, this metal strip having two limbs (8) which extend over a shelf edge and whose free ends are folded back and form parallel supporting limbs (9) which rest on opposite surfaces of the shelf.

10. Refrigerator according to the preceding claim, wherein the supporting limbs (9) elastically clamp the opposite surfaces of the shelf between them.

11. Refrigerator according to either of the two preceding claims, wherein the profiled strip (3) has a strip body (7) which is curved in the shape of an arc, in particular in the shape of an arc of a circle, and is adjoined by the supporting limbs (9).

12. Refrigerator according to one of the preceding Claims 8 - 11, wherein a profiled strip (3) is provided which is made from a steel sheet, in particular a stainless steel sheet.

13. Refrigerator according to Claim 2, wherein two or more, in particular two, elastic buffers are provided on opposite sides of the shelf body (2).

14. Refrigerator according to Claim 2, wherein the shelf support (4) has a cutout into which the elastic buffer (6) of the shelf (1) engages.

15. Refrigerator according to the preceding claim, wherein the shelf support (4) in the form of bearing ribs (5) provided on the inner walls of the refrigerator has at least one gap for the elastic buffer or buffers (6).

## Revendications

1. Appareil réfrigérant, en particulier réfrigérateur, comprenant une tablette porteuse et une fixation de tablette porteuse (4), la tablette porteuse comprenant un corps de tablette porteuse (2) plane, au moins une butée (6) fixée dessus pour le blocage de la tablette porteuse contre un glissement d'une fixation de tablette porteuse (4) de l'appareil réfrigérant, et un profilé de bord (3) sur un bord du corps de la tablette porteuse avant, tourné vers une porte de l'appareil réfrigérant, la butée (6) étant conçue séparément et espacée du profilé de bord (3) avant, et la fixation de tablette porteuse (4) comprenant des nervures d'appui (5),
**caractérisé en ce que**,
le corps de la tablette porteuse comprenant une plaque de verre (2), **en ce que** la plaque de verre (2) repose directement sur les nervures d'appui (5) et **en ce que** la au moins une butée (6) est reliée par adhérence de matériau, en particulier collée, avec la plaque de verre (2).

2. Appareil réfrigérant selon la revendication précédente, la butée étant conçue comme un butoir élastique.

3. Appareil réfrigérant selon l'une quelconque des revendications précédentes, la butée (6) étant disposée à l'extérieur des zones d'appui de la tablette porteuse, avec lesquelles cette tablette repose sur la fixation de tablette porteuse (4) de l'appareil réfrigérant,

4. Appareil réfrigérant selon l'une quelconque des revendications précédentes, la butée (6) étant conçue de telle sorte qu'elle agit conjointement avec la fixation de tablette porteuse (4) de l'appareil réfrigérant.

5. Appareil réfrigérant selon la revendication 2, le butoir élastique (6) étant prévu comme saillie en forme de bouton en particulier sur le côté inférieur de la tablette porteuse.

6. Appareil réfrigérant selon la revendication 2, le butoir élastique (6) étant à base de caoutchouc et de plastique.

7. Appareil réfrigérant selon la revendication 2, le butoir élastique (6) étant conçu de façon transparente.

8. Appareil réfrigérant selon l'une quelconque des revendications précédentes, le profilé de bord avant étant conçu comme baguette de profilé (3) enchâssant le bord.

9. Appareil réfrigérant selon la revendication précédente, une baguette métallique étant prévue comme baguette de profilé (3) enchâssant le bord, laquelle présente deux branches (8) recouvrant un bord de tablette porteuse, dont les extrémités libres sont rabattues et forment des branches d'appui (9) qui reposent sur des surfaces se faisant face de la tablette porteuse.

10. Appareil réfrigérant selon la revendication précédente, les branches d'appui (9) coinçant de façon élastique entre elles les surfaces opposées de la tablette porteuse.

11. Appareil réfrigérant selon l'une quelconque des deux revendications précédentes, la baguette de profilé (3) présentant un corps de baguette (7) incurvé en forme d'arc, en particulier en forme d'arc de cercle, auquel se raccordent les branches d'appui (9).

12. Appareil réfrigérant selon l'une quelconque des revendications 8 à 11 précédentes, une baguette en profilé en tôle d'acier, en particulier en tôle d'acier spécial (3) étant prévue.

13. Appareil réfrigérant selon la revendication 2, plusieurs, en particulier deux butoirs élastiques étant prévus sur des côtés opposés du corps de la tablette porteuse (2).

14. Appareil réfrigérant selon la revendication 2, la fixation de tablette porteuse (4) présentant un évidement dans lequel s'engage le butoir élastique (6) de la tablette porteuse (1).

15. Appareil réfrigérant selon la revendication précédente, la fixation de tablette porteuse (4) conçue comme des nervures d'appui (5) prévues sur les parois intérieures de l'appareil réfrigérant présentant au moins une interruption pour le ou les butoirs élastiques (6).
